# EUROPÄISCHE PATENTSCHRIFT

(11) **EP 0 284 775 B1**
(45) Veröffentlichungstag und Bekanntmachung des Hinweises auf die Patenterteilung: **23.09.1992**
(21) Anmeldenummer: 88102712.2
(22) Anmeldetag: 24.02.1988
(51) Int. Cl.: E04B 2/78

(54) **Trennwandständer**
Partition uprights
Montant de cloison

(30) Priorität: 24.03.1987 DE 3709541
(43) Veröffentlichungstag der Anmeldung: 05.10.1988
(73) Patentinhaber: FECO INNENAUSBAUSYSTEME ENTWICKLUNGS- + VERTRIEBSGESELLSCHAFT MBH, D-76139 Karlsruhe (DE)
(72) Erfinder: Feederle, Klaus, D-7500 Karlsruhe 1 (DE)
(74) Vertreter: Nöth, Heinz, Dipl.-Phys.

(56) Entgegenhaltungen:
- DE-A- 3 225 060
- US-A- 3 429 090
- US-A- 4 108 085

## Beschreibung

Die Erfindung betrifft einen Trennwandständer nach dem Oberbegriff des Patentanspruchs 1.

Ein derartiger Trennwandständer ist aus der deutschen Patentschrift 32 25 060 bekannt. Bei diesem Trennwandständer (Regalständer) ist zwischen den beiden Halteleisten ein Regalstiel vorgesehen, dessen Vorderfläche Einhängeöffnungen aufweist. In diese Einhängeöffnungen werden jedoch nicht die an den Wandplatten vorgesehenen Halteleisten eingehängt, sondern sie dienen zum Einhängen von Befestigungsmitteln, die aus der Trennfuge zwischen zwei Wandplatten senkrecht zur Trennwandfläche herausstehen. An derartigen Befestigungsmitteln können Regale und dgl. dann eingehängt werden. Die Befestigung der Wandplatten erfolgt bei diesem Regalständer dadurch, daß die an der jeweiligen Wandplatte vorgesehenen Halteleisten zwischen die beiden seitlichen Begrenzungsflächen des Regalstiels und die darauf gerichteten Klemmleisten durch Aufklipsen befestigt wurden. Der bekannte Regalständer ist daher nicht als Einhängekonstruktion für die Befestigung der Wandplatten, sondern nur als Klemmkonstruktion, an welcher durch Aufklipsen der an den Wandplatten befestigten Einsteck- bzw. Halteleisten die Wandplatten befestigt werden können, vorgesehen.

Aus der US-A 3 429 090 ist ebenfalls ein Trennwandständer bekannt, an welchem die Wandplatten ebenfalls durch Aufklipsen befestigt werden. Bei einer Ausführungsform besitzt der Trennwandständer auf die Wandplattenrückseite zu gerichtete Auflageflächen, in denen Öffnungen für an der Wandplattenrückseite vorgesehene aufklipsbare Befestigungsmittel vorgesehen sind.

Neben derartigen Trennwand- und Wandverkleidungskonstruktionen gibt es jedoch auch solche, bei denen, wie aus der US-A 4 108 085 bekannt ist, die Wandplatten durch Einhängen in den Trennwandständer befestigt werden. Zur Schaffung von Anlageflächen sind bei diesem Trennwandständer die Ränder der Profilschienen jeweils in zueinander entgegengesetzter Richtung U-förmig umgebogen, wobei zusätzliche aus den Profilschienen gestanzte Federelemente die Wandplatten in ihrer Lage sichern. In den nach außen gekehrten Auflageflächen sind Einhängeschlitze für an den Wandplattenrückseiten vorgesehene Einhängewinkel vorgesehen. Zusätzlich kann zwischen den beiden Profilschienen eines jeden Trennwandständers ein Regalstiel mit entsprechenden Ausnehmungen zum Einhängen von Regalenböden und dergl. vorgesehen sein.

Das bedeutet, daß für Trennwände oder Wandverkleidungen mit Klemmkonstruktion und solchen mit Einhängekonstruktion unterschiedlich ausgebildete Trennwandständer verwendet werden müssen. Hieraus resultiert ein erhöhter Herstellungsaufwand, weil man für die beiden Trennwandständerarten nicht ein und dasselbe Walzprofil verwenden kann. Ferner müssen beide Trennwandständerarten für den jeweiligen Bedarf auf Lager gehalten werden.

Aufgabe der Erfindung ist es, einen Trennwandständer der eingangs genannten Art zu schaffen, der verschiedene Befestigungsarten für die Wandplatten, nämlich das Aufklipsen von Halteleisten und das Einhängen von Einhängewinkeln wahlweise vorsieht.

Auf diese Weise lassen sich am Trennwandständer wahlweise entweder Wandplatten mit Halteleisten, die zwischen die Klemmleisten geklipst werden können oder Wandplatten, an deren Rückseiten Einhängewinkel vorgesehen sind, am Trennwandständer befestigen, ohne daß hierfür ein zusätzliches Bauteil erforderlich ist.

Die Aufgabe wird durch die kennzeichnenden Merkmale des Anspruchs 1 gelöst. Für ein erleichtertes Einhängen der Einhängewinkel können die Einhängeschlitze eine Trapezform aufweisen.

Bevorzugt sind die Einhängeschlitze paarweise nebeneinanderliegend in den beiden Auflageflächen der Trennwandständer vorgesehen. Es kommen dann beim Einhängen der Wandplatten die jeweiligen Einhängewinkel nebeneinaner zu liegen.

Um den Trennwandständer an Erfordernisse anzupassen, die aus dem Bereich der Büromöbelindustrie kommen, als auch an Erfordernisse des Innenausbaus anzupassen, können die Einhängeschlitze zueinander bestimmte Abstände aufweisen, wobei zumindest zwei unterschiedliche Rasterabstände berücksichtigt werden. Beispielsweise wird in der Möbelindustrie für Befestigungsmittel ein Rasterabstand von 25 mm verwendet, während sich beim Innenausbau ein 32 mm-Raster durchgesetzt hat. Um diesen unterschiedlichen Rasterabständen für die Anordnung von Befestigungsmitteln, insbesondere der Befestigungsmittel an den Wandplatten, Rechnung zu tragen, besitzen die in Längsrichtung aufeinanderfolgenden Schlitze innerhalb einer Periodenlänge, die ein gemeinsames Vielfaches zumindest dieser beiden zu berücksichtigenden unterschiedlichen Rasterabstände ist, ein ganzzahliges Vielfaches der beiden Rasterabstände abwechselnd als Abstände zum jeweiligen Anfang einer jeden Periodenlänge.

Die einen Einhängeschlitze, welche dem ganzzahligen Vielfachen des einen Rasterabstandes hinsichtlich der Abstände zugeordnet sind, besitzen zueinander immer gleichbleibende Abstände in Längsrichtung, wobei dieser gleichbleibende Abstand ein Bruchteil, insbesondere ein Viertel der Periodenlänge, sein kann. In Abhängigkeit von diesem Abstand werden auch die Stanzlöcher, mit welchen die beiden Verbindungsstege der Ständerprofile miteinander verbunden sind, bei der Herstellung des Trennwandständers angebracht. Auf diese Weise können die Stanzlöcher zum Verbinden der beiden Ständerprofile als auch die Einhängeschlitze gleichzeitig in einem Durchlauf fortlaufend in einen Trennwandständerstrang, der dann auf die gewünschten Trennwandständerlängen geschnitten wird, eingeformt bzw. eingestanzt werden.

Zwischen die beiden schräg aufeinander zu gerichteten Klemmleisten an den beiden miteinander verbundenen Ständerprofilen kann eine Abdeckleiste, welche sich zwischen den jeweiligen Paaren der Einhängeschlitze erstreckt, eingeklemmt sein. Diese Abdeckleiste besteht bevorzugt aus einem elastischen Material mit zwei überstehenden Lippen und kann als schonende und dichtende Auflagefläche für die Randflächen auf den jeweiligen Rückseiten der Wandplatten im Bereich der Trennfugen dienen, wobei zusätzlich eine Schalldämmung und ein Schutz gegen Lichtdurchtritt erreicht wird.

Anhand der beiliegenden Figuren wird die Erfindung noch näher erläutert. Es zeigt:
- Fig. 1: in perspektivischer Darstellung einen senkrecht angeordneten Trennwandständer mit einem Wandplattenteil und zugehörigen Einhängewinkeln als Ausführungsbeispiel der Erfindung;
- Fig. 2: die Anordnung von Stanzlöchern im Stegbereich des Trennwandständers der Fig. 1;
- Fig. 3: die Anordnung der Einhängeschlitze in den Auflageflächen des Trennwandständers der Fig. 1, und
- Fig. 4: in vergrößerter Darstellung perspektivisch den in Fig. 1 gezeigten Trennwandständer mit aufgeklipster Abdeckleiste und
- Fig. 5: ein weiteres Ausführungsbeispiel.

Ein Trennwandständer 1 gemäß einem in den Figuren dargestellten Ausführungsbeispiel der Erfindung besteht aus zwei Ständerprofilen 5, die im Bereich ihrer Verbindungsstege 4 mit Hilfe von Stanzlöchern 12, 13, 14 miteinander verbunden sind. Eingeformte, in Längsrichtung des Trennwandständers 1 sich erstreckende Sicken 19 und 20 gewährleisten eine Erhöhung der Längsstabilität und verhindern außerdem den Lichtdurchtritt durch den Trennwandständer im Bereich der Trennfugen zwischen zusammengebauten Wandplatten 15. An beiden Seiten der Verbindungsstege 4 sind einen Winkel einschließende Profilschenkel 21, 22, 23, 24 angeformt. Diese Profilschenkel 21 bis 24 sind jeweils abgekantet und gefaltet und bilden im Bereich der Faltungen 25, 26, 27 und 28 Auflageflächen 6 und 7, welche auf die Rückseiten der jeweiligen montierten Wandplatten 15 gerichtet sind. Verlängerungen der umgefalteten Teile sind schräg nach innen in die von den Profilschenkeln 21, 22 und 23, 24 gebildeten Innenräume gerichtet. Diese verlängerten Teile bilden Klemmleisten 16, 17, 29, 30.

Im Bereich der Faltungen 25, 26, 27 und 28 werden die freien Auflageflächen 6, 7 an den Ständerprofilen 5 gebildet, in die Einhängeschlitze 8, 9 und 10, 11, paarweise nebeneinanderliegend beispielsweise durch Stanzen eingeformt sind. Die Einhängeschlitze 8, 9 bzw. 10, 11 sind in bestimmten Abständen voneinander, die sich innerhalb bestimmter Periodenlängen L in Längsrichtung des Trennwandständers wiederholen, in den freien Auflageflächen 6, 7 des Trennwandständers 1 angeordnet, wie das insbesondere aus den Figuren hervorgeht. Die Periodenlänge L ist gebildet aus den geminsamen Vielfachen zweier Rasterabstände R1 und R2:

$\text{L = R1 x R2}$

Beim dargestellten Ausführungsbeispiel sind R1 = 25 mm und R2 = 32 mm. Geht man vom Fußpunkt, d. h. dem Ausgangspunkt der ersten Periodenlänge L des Trennwandständers 1 aus, so ist beim dargestellten Ausführungsbeispiel im Abstand von nL/R2 das erste Paar von Einhängeschlitzen 8 und 9 angeordnet (Fig. 3). n bedeutet einen ganzzahligen Bruchteil von R2. Beim dargestellten Ausführungsbeispiel bedeutet n = R2/4. Dieser Abstand entspricht beim dargestellten Ausführungsbeispiel einem Viertel der Periodenlänge L:

$\text{nL/R2 = L/4}$ .

Beim dargestellten Ausführungsbeispiel sind die jeweiligen Paare der Einhängeschlitze 8 und 9 dem Rasterabstand R1 (z. B. 25 mm) zugeordnet. Die jeweiligen aufeinanderfolgenden Paare der Einhängeschlitze 8 und 9 haben immer diesen Abstand (nL/R2) voneinander. Beim dargestellten Ausführungsbeispiel beträgt dieser Abstand beispielsweise 200 mm (8 x 25 mm). Vom Fußpunkt, d. h. vom Ausgangspunkt der ersten Periodenlänge L, besitzt das nächstfolgende, dem Rasterabstand R1 zugeordnete Paar der Einhängeschlitze 8, 9 den Abstand 2 nL/R2. Der Abstand des nächstfolgenden Paares der Einhängeschlitze 8, 9 vom Ausgangspunkt der Periodenlänge beträgt 3 nL/R2. Der Endpunkt der Periodenlänge L hat vom Ausgangspunkt den Abstand $\text{4 nL/R2 = L}$ (beim dargestellten Ausführungsbeispiel).

Die dem Rasterabstand R2 (beim Ausführungsbeispiel R2 = 32 mm) zugeordneten Paare der Einhängeschlitze 10 und 11 sind jeweils zwischen den Paaren der Einhängeschlitze 8 und 9, welche dem anderen Rasterabstand R1 zugeordnet sind, vorgesehen. Das erste Paar der Einhängeschlitze 10 und 11 besitzt vom Ausgangspunkt der jeweiligen Periodenlänge L einen Abstand mL/R1. Das zweite Paar der Einhängeschlitze 10 und 11 besitzt vom Ausgangspunkt der Periodenlänge L den Abstand $\text{(m + k)L/R1}$ . Bei dem in der Figur dargestellten Ausführungsbeispiel sind m = 17 und k = 8.

Diese Anordnung der Einhängeschlitze 8, 9 und 10, 11 innerhalb der Periodenlänge L wiederholt sich in Längsrichtung des Trennwandständers 1. Aufgrund dieser periodischen Anordnung der Einhängeschlitze 8, 9 und 10, 11 wird das Einbringen der Einhängeschlitze in die Auflageflächen 6, 7 des Trennwandständers 1 vereinfacht. Der Profilstrang, aus welchem der Trennwandständer 1 gebildet ist, wird in Vorschublängen entsprechend der Periodenlänge L am nicht dargestellten Werkzeug zum Einbringen der Einhängeschlitze vorbeigeführt, wobei dann während eines Arbeitstaktes jeweils eine innerhalb einer Periodenlänge vorgesehene Einhängeschlitzkombination, beispielsweise durch Stanzen, erzeugt wird. Dabei können gleichzeitig auch die in den Verbindungsstegen 4 vorhandenen Stanzlöcher 12, 13, 14 und Ausnehmungen 34 vorgesehen werden. Die Fig. 2 zeigt jeweils vier derartige Löchergruppen innerhalb einer Periodenlänge L. Der Vorschub des Walzprofilstranges, aus welchem der Trennwandständer 1 gebildet wird, kann jedoch auch in dem Abstand $\text{(nL/R2 = L/4)}$ erfolgen, der jeweils zwischen den Einhängeschlitzen 8 und 9 vorgesehen ist, da dieser über die gesamte Länge des Trennwandständers hin konstant ist.

Beim Zusammenbau werden an der Rückseite der Wandplatte 15 vorgesehene Einhängewinkel 31, 32 in die in entsprechenden Abständen vorhandenen Einhängeschlitze 8, 9 bzw. 10, 11 eingehängt. Die eingehängten Wandplatten 15 liegen mit ihren Randbereichen auf den Auflageflächen 6 und 7 auf. Um eine möglichst hohe Schalldämmung zu erreichen, kann, wie es die Figur 4 zeigt, zwischen den Einhängeschlitzen 8, 9 bzw. 10, 11 eine Abdeckleiste 18 aus weichem Werkstoff, beispielsweise aus Gummi oder Polyvinylchlorid oder dgl., angeordnet sein. Diese Abdeckleiste 18 besitzt einen insbesondere gezahnten Befestigungsvorsprung 2, welcher in einen Schlitz 33 zwischen den Klemmleisten 16, 17 bzw. 29, 30 eingeklipst ist. Die eingehängten benachbarten Wandplatten liegen dann in ihren der Trennfuge benachbarten Randbereichen auf dieser durch die Abdeckleiste 18 gewährleisteten weichen und dichten Unterlage auf. Die Abdeckleiste 18 kann noch umbiegbare lippenartige Vorsprünge 35, 36 aufweisen, die beim Einhängen der Wandplatten 15 nachgiebig verbogen werden, so daß eine federnde geräuschdämmende und schonende Auflage für die Wandplatten gewährleistet wird.

Wenn der dargestellte Trennwandständer als Klemmkonstruktion für aufklipsbare Wandplatten dienen soll, werden die an der Rückseite der Wandplatte vorgesehenen Halteleisten, welche beispielsweise die in der deutschen Patentschrift 32 25 060 gezeigten Formen aufweisen können, in den Schlitz 33 zwischen den beiden Klemmleisten 16, 17 bzw. 29, 30 eingeschoben. Es werden dabei jeweils immer zwei Halteleisten zweier benachbarter Wandplatten eingeklipst.

Es ist auch möglich, den in den Figuren 1 bis 4 dargestellten Trennwandständer 1 mit einem Regalstiel zu versehen, wie er aus der deutschen Patentschrift 32 25 060 bekannt ist. Man hat dann zusätzlich noch die Möglichkeit, Befestigungsmittel für Regale, Schränke und dgl. in der Trennfuge durch Einhängen entsprechender Befestigungsmittel am so auch als Regalständer ausgebildeten Trennwandständer zu befestigen.

Wenn der Trennwandständer als Unterkonstruktion für eine Wand verkleidung dient, können die Schlitze 8, 9 bzw. 10, 11 in den der Wand zugekehrten Auflageflächen 6, 7 zum Einsetzen von Befestigungsmitteln, z. B. Schrauben, mit denen der Trennwandständer an der Wand befestigt wird, dienen. Die dann freien,von der Wand weg gerichteten Auflageflächen 6, 7 dienen, wie schon beschrieben, zum Befestigen der Wandplatten 15, wobei der Trennwandständer 1 sowohl für das Aufklipsen von Wandplatten als auch für das Einhängen von Wandplatten geeignet ist.

Die Schlitze 8, 9 bzw. 10, 11 können auch zum rückwärtigen Anschrauben der Wandplatten, die sowohl eingehängt als auch eingeklipst sein können, dienen. Hierdurch wird eine Sicherung der Wandplatten gegen unbefugtes Entfernen erreicht was z.B. bei Trennwänden in Kassenhallen, Rechenzentren und dgl. erwünscht ist. Hier wird dann die zu sichernde Trennwandseite zuerst aufgestellt und kann von innen durch Schrauben, welche durch die innen liegenden Schlitze gesteckt sind, gesichert werden.

Aus der Figur 1 ist noch zu ersehen, daß anstelle der Einhängewinkel 31 und 32 auch symmetrische Einhängewinkel 31ʹ und 32ʹ verwendet werden können.

In der Figur 5 ist ein Ausführungsbeispiel dargestellt, bei welchem für den Rasterabstand R2 = 32mm in kürzeren Abständen Einhängeschlitzpaare 10 und 11 vorgesehen sind. Die Abstände vom Ausgangspunkt betragen hierbei 128 mm (4 x 32 mm), 288 mm (9 x 32 mm), 480 mm (15 x 32 mm) und 672 mm (21 x 32 mm). Die Abstände für die jeweiligen Einhängeschlitzpaare 8 und 9, welche dem Rasterabstand R1 = 25 mm zugeordnet sind, sind die gleichen wie beim Ausführungsbeispiel der Figur 3.

## Patentansprüche

1. Trennwandständer für eine aus Wandplatten bestehende umsetzbare Trennwand (Fertigwand) oder Wandverkleidung mit im Bereich ihrer Verbindungsstege (4,4) miteinander verbundenen Ständerprofilen (5,5), die in ihren äußeren an die Verbindungsstege anschließenden Teilen zur Wandplattenrückseite gerichtete und durch Faltungen (25 - 28) von Profilschenkeln (21 - 24) quer zur Profillängsrichtung gebildete Auflageflächen (6,7) aufweisen, wobei Verlängerungen der umgefalteten Profilschenkel als Klemmleisten (16,17) zur Klemmschlitzbildung für das Aufklipsen von an den Wandplatten vorgesehenen Halteleisten dienen, und mit Einhängeschlitzen für Einhängewinkel, dadurch gekennzeichnet, daß der Trennwandständer (1) aus lediglich zwei Ständerprofilen (5,5) besteht, daß der Klemmschlitz (33) durch zwei aufeinander gerichtete Klemmleisten (16,17) der beiden Ständerprofile (5,5) gebildet ist und daß die Einhängeschlitze (8 - 11) im Bereich der Faltungen (25 - 28) in Profillängsrichtung in bestimmten Abständen eingeformt sind.

2. Trennwandständer nach Anspruch 1, dadurch gekennzeichnet, daß die Einhängeschlitze (8, 9 bzw. 10, 11) paarweise nebeneinanderliegend in den beiden Auflageflächen (6, 7) vorgesehen sind.

3. Trennwandständer nach Anspruch 1 oder 2, dadurch gekennzeichnet, daß innerhalb einer Periodenlänge (L), die ein gemeinsames Vielfaches zumindest zweier unterschiedlicher Rasterabstände (R1 und R2) ist, die in Längsrichtung aufeinanderfolgenden Einhängeschlitze (8, 9 bzw. 10, 11) ein ganzzahliges Vielfaches der zumindest beiden Rasterabstände abwechselnd als Abstände zum jeweiligen Anfang einer jeden Periodenlänge aufweisen.

4. Trennwandständer nach einem der Ansprüche 1 bis 3, dadurch gekennzeichnet, daß die Abstände der jeweiligen aufeinanderfolgenden Einhängeschlitze (8, 9 bzw. 10, 11) zu den jeweiligen Anfängen der Periodenlängen innerhalb der in Längsrichtung aufeinanderfolgenden Periodenlängen (L) gleichbleibend sind.

5. Trennwandständer nach einem der Ansprüch 1 bis 4, dadurch kennzeichnet, daß die dem ganzzahligen Vielfachen des einen Rasterabstands (R1) zugeordneten Einhängeschlitze (8, 9) in Längsrichtung immer einen gleichbleibenden Abstand voneinander aufweisen, der das Produkt aus einem ganzzahligen Bruchteil des Zahlenwerts des anderen Rasterabstands (R2) und dem einen Rasterabstand (R1) ist.

6. Trennwandständer nach Anspruch 5, dadurch gekennzeichnet, daß der Abstand der einen Einhängeschlitze (8, 9) voneinander ein Viertel der Periodenlänge (L) ist.

7. Trennwandständer nach einem der Ansprüche 1 bis 6, dadurch gekennzeichnet, daß Stanzlöcher bzw. Stanzlöchergruppen (12, 13, 14) in den Verbindungsstegen (4) den gleichen Abstand voneinander aufweisen wie die den gleichen Abstand voneinander aufweisenden Einhängeschlitze (8,9).

8. Trennwandständer nach einem der Ansprüche 1 bis 7, dadurch gekennzeichnet, daß zwischen den Paaren der Einhängeschlitze (8, 9 bzw. 10, 11) eine zwischen die Klemmleisten (16, 17) geklipste Abdeckleiste (18) angeordnet ist.

9. Verfahren zur Herstellung eines Trennwandständers (1) nach den Ansprüchen 5 und 6 zum Einformen von Einhängeschlitzen (8, 9 bzw. 10, 11) und Stanzlöchern (12, 13, 14) in ein aus zwei miteinander verbundenen Walzprofilsträngen bestehendes Ständerprofil, durch Aufteilen in gewünschte Längen, mit Hilfe eines Stanzwerkzeuges, durch welches der Walzprofilstrang geführt wird, dadurch gekennzeichnet, daß für das gleichzeitige Einformen der Stanzlöcher (12, 13, 14) im Stegbereich mit welchen die beiden Verbindungsstege der Ständerprofile aneinanderliegend miteinander verbunden werden, und der Einhängeschlitze (8, 9 bzw. 10, 11) in den Auflageflächen des Walzprofilstranges, der Walzprofilstrang mit einer Vorschublänge, die der Periodenlänge oder dem konstanten Abstand der dem einen Rasterabstand zugeordneten Einhängeschlitze entspricht, durch das Stanzwerkzeug bewegt wird.

## Claims

1. A partition upright for a convertible partition (fabricated wall) or wall cladding, comprising wall panels, having upright profiles (5, 5) which are connected together in the region of their connecting webs (4, 4) and which in their outer parts adjoining the connecting webs have support surfaces (6, 7) which are directed towards the rear of the wall panels and which are formed by fold configurations (25-28) on profile limbs (21-24) transversely to the longitudinal direction of the profiles, wherein extensions of the folded-over profile limbs serve as clamping strips (16, 17) for forming a clamping slot for clipping on holding strips provided on the wall panels, and having suspension slots for suspension angle members, characterised in that the partition upright (1) comprises only two upright profiles (5, 5), that the clamping slot (33) is formed by two clamping strips (16, 17), which are directed towards each other, of the two upright profiles (5, 5), and that the suspension slots (8-11) are formed in the region of the fold configurations (25-28) at given spacings in the longitudinal direction of the profiles.

2. A partition upright according to claim 1 characterised in that the suspension slots (8, 9 and 10, 11 respectively) are provided in pairs in side-by-side relationship in the two support surfaces (6, 7).

3. A partition upright according to claim 1 or claim 2 characterised in that within a period length (L) which is a common multiple of at least two different pitch spacings (R1 and R2) the suspension slots (8, 9 and 10, 11 respectively) which occur in succession in the longitudinal direction have an integral multiple of the at least two pitch spacings alternately as spacings relative to the respective beginning of each period length.

4. A partition upright according to one of claims 1 to 3 characterised in that the spacings of the respective successive suspension slots (8, 9 and 10, 11 respectively) relative to the respective beginnings of the period lengths are constant within the period lengths (L) which occur in succession in the longitudinal direction.

5. A partition upright according to one of claims 1 to 4 characterised in that the suspension slots (8, 9) which are associated with the integral multiple of the one pitch spacing (R1), in the longitudinal direction, are always at a constant spacing from each other which is the product of an integral fraction of the numerical value of the other pitch spacing (R2) and the one pitch spacing (R1).

6. A partition upright according to claim 5 characterised in that the spacing of the one suspension slots (8, 9) from each other is a quarter of the period length (L).

7. A partition upright according to one of claims 1 to 6 characterised in that punched holes or groups of punched holes (12, 13, 14) in the connecting webs (4) are at the same spacing from each other as the suspension slots (8, 9) which are at the same spacing from each other.

8. A partition upright according to one of claims 1 to 7 characterised in that disposed between the pairs of suspension slots (8, 9 and 10, 11 respectively) is a cover strip (18) which is clipped between the clamping strips (16, 17).

9. A process for the production of a partition upright (1) according to claims 5 and 6 for forming suspension slots (8, 9 and 10, 11 respectively) and punched holes (12, 13, 14) in an upright profile comprising two interconnected rolled profile sections by division into desired lengths, by means of a punching tool through which the rolled profile section is guided, characterised in that for simultaneously forming the punched holes (12, 13, 14) in the web region with which the two connecting webs of the upright profiles are connected together in a condition of bearing against each other and the suspension slots (8, 9 and 10, 11 respectively) in the support surfaces of the rolled profile section the rolled profile section is moved through the punching tool with a feed length which corresponds to the period length or the constant spacing of the suspension slots which are associated with the one pitch spacing.

## Revendications

1. Support de paroi de séparation pour une cloison mobile (cloison préfabriquée) ou un revêtement mural constitué par des panneaux muraux, comprenant dans la région de leurs barrettes de raccordement (4, 4) des profilés de support (5, 5) reliés entre eux qui présentent, dans leurs parties extérieures faisant suite aux barrettes de raccordement et dirigées vers la face arrière des panneaux muraux, des surfaces d'appui (6, 7) constituées transversalement à la direction longitudinale des profilés par des pliages (25 à 28) de branches profilées (21 à 24), des prolongements des branches profilées repliées servant de baguettes de serrage (16, 17) pour la formation d'une fente de serrage pour le clipsage de baguettes de retenue prévues sur les panneaux muraux, et des fentes d'accrochage pour des cornières de fixation,
**caractérisé en ce** que le support de paroi de séparation (1) se compose de seulement deux profilés de support (5, 5), que la fente de serrage (33) est constituée par deux baguettes de serrage (16, 17) des deux profilés de support (5, 5) dirigées l'une vers l'autre, et que les fentes d'accrochage (8 à 11) sont conformées dans la région des plis (25 à 28), à des intervalles déterminés dans la direction longitudinale des profilés.

2. Support de paroi de séparation selon la revendication 1, caractérisé en ce que les fentes d'accrochage (8, 9 et respectivement 10, 11) sont prévues par paires juxtaposées dans les deux surfaces d'appui (6, 7).

3. Support de paroi de séparation selon l'une des revendications 1 ou 2, caractérisé en ce qu'à l'intérieur d'une longueur de période (L) qui est égale à un multiple commun d'au moins deux intervalles de base différents (R1 et R2), les fentes d'accrochage (8, 9 et respectivement 10, 11) qui se succèdent dans le sens longitudinal se situent alternativement, par rapport au début respectif de chaque longueur de période, à des distances égales à un multiple entier d'au moins les deux intervalles de base.

4. Support de paroi de séparation selon l'une des revendications 1 à 3, caractérisé en ce que les distances entre les fentes d'accrochage successives (8, 9 et respectivement 10, 11) et les débuts respectifs des longueurs de période sont constantes à l'intérieur des longueurs de période (L) qui se succèdent dans le sens longitudinal.

5. Support de paroi de séparation selon l'une des revendications 1 à 4, caractérisé en ce que les fentes d'accrochage (8, 9) associées au multiple entier de l'un des intervalles de base (R1) présentent toujours entre elles, dans le sens longitudinal, une distance constante qui est égale au produit d'une fraction entière de la valeur numérique de l'autre intervalle de base (R2) par l'autre intervalle de base (R1).

6. Support de paroi de séparation selon la revendication 5, caractérisé en ce que la distance entre les fentes d'accrochage (8, 9) est égale à un quart de la longueur de période (L).

7. Support de paroi de séparation selon l'une des revendications 1 à 6, caractérisé en ce que des trous poinçonnés et respectivement des groupes de trous poinçonnés (12, 13, 14) dans les barrettes de raccordement (4) présentent entre eux la même distance que les fentes d'accrochage (8, 9) situées à la même distance les unes des autres.

8. Support de paroi de séparation selon l'une des revendications 1 à 7, caractérisé en ce qu'une baguette de recouvrement (18) clipsée entre les baguettes de serrage (16, 17) est disposée entre les paires de fentes d'accrochage (8, 9 et respectivement 10, 11).

9. Procédé de fabrication d'un support de paroi de séparation (1) selon les revendications 5 et 6, pour la conformation de fentes d'accrochage (8, 9 et respectivement 10, 11) et de trous poinçonnés (12, 13, 14) dans un profilé de support constitué par deux tronçons de profilés laminés reliés entre eux, par la division en longueurs désirées, à l'aide d'un outil d'estampage par lequel passe le tronçon de profilé laminé, **caractérisé en ce** que pour la conformation simultanée des trous poinçonnés (12, 13, 14) dans la région de la barrette par laquelle les deux barrettes de raccordement des profilés de support sont assemblées de façon à être appliquées l'une contre l'autre, et des fentes d'accrochage (8, 9 et respectivement 10, 11) dans les surfaces d'appui du tronçon de profilé laminé, ledit tronçon de profilé laminé est déplacé dans l'outil d'estampage avec une longueur d'avancement qui correspond à la longueur de période ou à la distance constante entre les fentes d'accrochage associées à l'un des intervalles de base.
